# EUROPÄISCHE PATENTSCHRIFT

(11) **EP 2 886 709 B1**
(45) Veröffentlichungstag und Bekanntmachung des Hinweises auf die Patenterteilung: **08.09.2021**
(21) Anmeldenummer: 14197515.1
(22) Anmeldetag: 12.12.2014
(51) Int. Cl.: D06F 58/20

(54) **Haushaltsgerät umfassend ein auf einer ebenen Basis angebrachtes Funktionsteil**
Household device comprising a functional part mounted on a flat basis
Appareil ménager comprenant une partie de fonctionnement installée sur une base plane

(30) Priorität: 18.12.2013 DE 102013226398; 04.02.2014 DE 202014000975 U
(43) Veröffentlichungstag der Anmeldung: 24.06.2015
(73) Patentinhaber: BSH Hausgeräte GmbH, 81739 München (DE)
(72) Erfinder: Ebert, Michael, 13055 Berlin (DE); Nawrot, Thomas, 14167 Berlin (DE); Zuazo Rodriguez, Gianfranco Cesar, 10627 Berlin (DE)

(56) Entgegenhaltungen:
- WO-A1-2013/024127
- JP-A- H08 338 366
- JP-A- S58 187 635
- JP-A- 2002 070 777
- US-A1- 2004 096 341
- US-A1- 2013 056 613
- US-B1- 6 499 714

## Beschreibung

Die Erfindung betrifft ein Haushaltsgerät umfassend ein über mehrere jeweils elastische Stützkörper auf einer ebenen Basis angebrachtes Funktionsteil, durch welches eine bezüglich einer vertikal zur Basis ausgerichteten Systemachse isotrope Schwingung erzeugbar ist, wobei die Basis bezüglich der Systemachse und senkrecht zu dieser anisotrop ist.

Ein solches Haushaltsgerät geht hervor aus der WO 2013/024127 A1. Dort ist ein Haushaltsgerät beschreiben, welches als Wäschetrockner ausgestaltet ist, welcher eine Wärmepumpe des Kompressor-Typs beinhaltet. Der entsprechende Kompressor ist in einem Funktionsteil enthalten, in welches der Kompressor und eine elektrische Rotationsmaschine, die den Kompressor antreibt integriert sind. Das Funktionsteil hat eine im Wesentlichen zylindrische Form mit einigen Anbauten, die der Befestigung des Funktionsteils auf der Basis, dem Anschluss eines Leitungssystems zur Zu- und Abführung eines in der Wärmepumpe zirkulierenden Kältemittels sowie dem Anschluss allfällig notwendiger elektrischer Leitungen dienen. Die Systemachse ist die Drehachse der den Kompressor treibenden elektrischen Rotationsmaschine; sie ist auch die Drehachse des Kompressors selbst, da dieser Kompressor als Rollkolbenkompressor ausgestaltet ist.

Die Anbindung des Kompressors an die Basis gemäß WO 2013/024127 A1 ist relativ steif, wobei wesentliche Relativbewegungen des Kompressors zur Basis weitgehend ausgeschlossen sind. Damit werden zwar Schwingungen des Kompressors gegen die Basis unterbunden, es werden aber die vom Kompressor verursachten Schwingungen in die Basis und damit verbundene weitere Komponenten des Haushaltsgeräts wie ein Gehäuse eingeleitet. Dadurch können im Gehäuse Dröhngeräusche hervorgerufen werden.

Die JP H08 338 366 A offenbart einen Kompressor, welcher über quadratischprismatische Gummielemente und Schrauben an eine Basis angebunden ist. Neben den Schrauben sind seitlich an den Gummielementen angeordnete Stopper vorgesehen, welche in einer Gegenrichtung zu einer Drehrichtung des Kompressors platziert sind.

Die JP 2002 070 777 A offenbart einen Kompressor, welcher über röhrenförmige und schraubig gewendelte elastische Elemente und mittels Schrauben an eine Basis angebunden ist.

Die US 2013/0056613 A1 offenbart einen Kompressor, welcher über kreiszylindrische elastische Elemente und mittels Schrauben an eine Basis angebunden ist.

Demgemäß ist es die Aufgabe der Erfindung, ein Haushaltsgerät der eingangs definierten Gattung anzugeben, bei dem die Anbindung des Funktionsteils, insbesondere Kompressors, an die Basis weiterentwickelt ist.

Zur Lösung dieser Aufgabe angegeben wird ein Haushaltsgerät mit den Merkmalen des unabhängigen Patentanspruchs. Bevorzugte Weiterbildungen sind Gegenstände der abhängigen Patentansprüche, nachfolgender Beschreibung und beigefügter Zeichnung.

Erfindungsgemäß angegeben wird demnach ein Haushaltsgerät umfassend ein über mehrere jeweils elastische Stützkörper auf einer ebenen Basis angebrachtes Funktionsteil, durch welches eine bezüglich einer vertikal zur Basis ausgerichteten Systemachse isotrope Schwingung erzeugbar ist, wobei die Basis bezüglich der Systemachse und senkrecht zu dieser anisotrop ist; bei diesem Haushaltsgerät ist darüber hinaus jeder Stützkörper bezüglich einer jeweils zugehörigen und parallel zur Systemachse ausgerichteten Körperachse und senkrecht zu dieser anisotrop elastisch, und die Anordnung der Stützkörper ist bezüglich der Systemachse und senkrecht zu dieser anisotrop.

Die Begriffe "bezüglich der Systemachse isotrop" und "bezüglich der Systemachse anisotrop" sind dabei so zu verstehen, dass Isotropie oder Anisotropie in Richtungen, die senkrecht zur Systemachse gerichtet sind, zu herrschen hat. Dies impliziert, dass im Falle solcher Isotropie Invarianz unter Rotationen um die Systemachse vorliegt, und im Falle solcher Anisotropie solche Invarianz nicht vorliegt
Erfindungsgemäß wird demnach eine anisotrope Anbindung des Kompressors an die Basis geschaffen. Die Weichheit, oder ihr Gegenteil, die Festigkeit, der Anbindung des Funktionsteils an die Basis ist deshalb abhängig von der in der Ebene der Basis jeweils betrachteten Richtung. Dies ist besonders vorteilhaft deshalb, weil es Rücksicht nehmen kann auf die räumliche Verteilung der Schwingungsfähigkeit der Basis einerseits und auf räumliche Gegebenheiten, die ein Schwingen des Kompressors in unterschiedlichen Richtungen in unterschiedlichen Maßen erlauben mögen, andererseits.

Bei einer bevorzugten Weiterbildung des erfindungsgemäßen Haushaltsgeräts ist das Funktionsteil eine elektrische Rotationsmaschine mit einer zugehörigen Rotationsachse, welche mit der Systemachse identisch ist, und weist eine von der elektrischen Rotationsmaschine antreibbare Gaskraftmaschine auf. Gemäß weiterer Bevorzugung ist diese Gaskraftmaschine eine thermodynamische Rotationsmaschine und weist eine zugehörige Rotationsachse auf, die mit der Systemachse identisch ist. Gemäß noch weiterer Bevorzugung ist diese Gaskraftmaschine ein Kompressor.

Bei einer ebenfalls bevorzugten Weiterbildung des erfindungsgemäßen Haushaltsgeräts gehört die Gaskraftmaschine im Funktionsteil zu einer Wärmepumpe. Gemäß weiterer Bevorzugung umfasst die Wärmepumpe ein weich an die Gaskraftmaschine angeschlossenes Leitungssystem. "Weich" bedeutet dabei, dass das Leitungssystem Schwingungen des Funktionsteils aufnimmt, ohne die Schwingungseigenschaften des Funktionsteils dabei wesentlich zu beeinflussen.

Bevorzugt ist das erfindungsgemäße Haushaltsgerät ein Gerät zur Pflege von Wäschestücken. Besonders in Betracht kommt dabei ein solches Gerät, welches ein Wäschetrockner ist; dieser Wäschetrockner mag mit weiterem Vorzug eine Wärmepumpe beinhalten.

Bevorzugt hat im erfindungsgemäßen Haushaltsgerät jeder Stützkörper senkrecht zu seiner Körperachse einen rechteckigen Querschnitt. Dieser Querschnitt ergibt sich gemäß weiterer Bevorzugung daraus dass jeder Stützkörper einen senkrecht zu seiner Körperachse orientierten Kreisringzylinder aufweist. Gemäß noch weiter Bevorzugung weist der Kreisringzylinder einen Außendurchmesser, einen Innendurchmesser und eine Länge auf, wobei der Außendurchmesser etwa gleich der Länge und der Innendurchmesser etwa gleich dem halben Außendurchmesser ist. Dies bedeutet, dass die Anisotropie des Stützkörpers definiert ist durch die Anisotropie des Kreisringzylinders, welcher quer zu seiner Zylinderachse wesentlich leichter zu deformieren ist als in Richtung seiner Zylinderachse.

Ebenfalls bevorzugt besteht im erfindungsgemäßen Haushaltsgerät jeder Stützkörper aus einem entropieelastischen Material und weist Kontaktplatten aus Metall auf, deren jede ein Befestigungselement aufweist. Mit weiterer Bevorzugung ist dabei jedes Befestigungselement ein Schraubgewindestück. Ebenfalls mit weiterer Bevorzugung ist das Material jedes Stützkörpers ein vulkanisierter Kautschuk. Mit noch weiterer Bevorzugung weist dieser Kautschuk eine Härte zwischen 40 Shore-A und 60 Shore-A auf.

Außerdem bevorzugt sind im erfindungsgemäßen Haushaltsgerät die Stützkörper bezüglich der Basis und der Systemachse untereinander gleich ausgerichtet.

Darüber hinaus bevorzugt weist im erfindungsgemäßen Haushaltsgerät das Funktionsteil eine Masse zwischen 3 kg und 8 kg auf.

Bevorzugte Ausführungsbeispiele der Erfindung sind auch in den Figuren der beigefügten Zeichnung dargestellt, und sind nachfolgend auch detailliert erläutert. Es zeigen:
- Fig. 1: Ein Haushaltsgerät, welches als Wäschetrockner ausgestaltet ist;
- Fig. 2: eine Teilansicht des Haushaltsgeräts gemäß Fig. 1;
- Fig. 3: eine Ansicht eines Befestigungsbleches mit Stützkörpern;
- Fig. 4: eine Ansicht eines auf Stützkörper montierten Funktionsteils:
- Fig. 5: eine Ansicht eines Stützkörpers; und
- Fig. 6: Schnittbilder dieses Stützkörpers.

Einander entsprechende Komponenten in den Figuren der Zeichnung sind jeweils mit dem gleichen Bezugszeichen versehen, um Übersicht zu schaffen und Referenzen zu mehreren Figuren gemeinsam zu ermöglichen.

Figur 1 zeigt ein Haushaltsgerät 1, welches als Wäschetrockner 1 zum Trocknen feuchter Wäschestücke 2 ausgestaltet ist. Dazu ist in dem Haushaltsgerät 1 eine rotierbare Trommel 3 angeordnet, welche die Wäschestücke 2 aufnimmt. Durch die Rotation der Trommel 3 mittels eines der Übersicht halber nicht dargestellten Motors werden die Wäschestücke in einem Strom erwärmter Prozessluft bewegt, damit diese Prozessluft die Feuchte aus ihnen aufnimmt und abführt. Dazu vorgesehen ist ein im wesentlichen in sich geschlossener Prozessluftkreislauf 4, in welchem die Prozessluft angetrieben von einem Prozessluftgebläse 5 zirkuliert und abwechselnd erwärmt und abgekühlt wird. Im Prozessluftkreislauf 4 vorgesehen ist auch ein Flusenfilter 6, mit welchem Splitter von Textilfasern und andere Partikel, die die Prozessluft den Wäschestücken 2 entreißt und die gewöhnlich als Flusen bezeichnet werden, aufgefangen werden, um nicht nachfolgende Teile im Prozessluftkreislauf 4 zu verschmutzen. Das Prozessluftgebläse 5, der Flusenfilter 6 und andere Teile des Prozessluftkreislaufs 4, zu denen nachfolgend Weiteres ausgeführt wird, sind in einer Basis 7 angeordnet, welche eine Bodengruppe 7 des Hausgeräts 1 bildet und welche als Träger aller weiteren Teile des Hausgeräts 1 fungiert. Die Trommel 3 ist oberhalb dieser Bodengruppe 7 angeordnet.

Auf einem ebenen Bereich der Bodengruppe 7 bzw. Basis 7, speziell auf einem Halteblech 7, das seinerseits fest mit der eigentlichen Bodengruppe verbunden ist, angebracht ist ein nachfolgend näher zu beschreibendes Funktionsteil 8, durch welches eine bezüglich einer vertikal zur Basis 7 ausgerichteten Systemachse 9 isotrope Schwingung erzeugbar ist. Die Basis 7 ist jedoch bezüglich der Systemachse 9 und senkrecht zu dieser anisotrop, was allerdings aufgrund der generell rechteckigen Gestalt der Basis 7 weitgehend selbstverständlich ist. Das Funktionsteil 8 ist dabei mittels Stützkörpern 10, die in Figur 1 der Übersicht halber nicht dargestellt sind und bezüglich derer auf die weiteren Figuren der Zeichnung zu verweisen ist, auf dem Halteblech 7 angebracht. Jeder Stützkörper 10 ist dabei bezüglich einer jeweils zugehörigen und parallel zur Systemachse 9 ausgerichteten Körperachse 11 anisotrop elastisch, und dass die Anordnung der Stützkörper 10 bezüglich der Systemachse 9 anisotrop.

Das Halteblech 7 ist vorliegend vorgesehen, weil die eigentliche Bodengruppe aus Kunststoff gefertigt ist, eine direkte Verbindung des Funktionsteils 8 mit dem Kunststoff aber nicht erwünscht ist. Aufgrund einer festen Verbindung des Halteblechs 7 mit der übrigen Bodengruppe stellt dies aber im Hinblick auf die Behandlung von Schwingungsbelastungen, um die es vorliegend hauptsächlich geht, keine wesentliche Komplikation dar.

Im vorliegenden Fall weist das Funktionsteil 8 eine elektrische Rotationsmaschine 12 mit einer zugehörigen Rotationsachse, welche mit der Systemachse 9 identisch ist, und eine von der elektrischen Rotationsmaschine 12 antreibbare Gaskraftmaschine 13, nämlich einen Kompressor 13 für ein in dem Wäschetrockner 1 zirkulierendes Kältemittel, auf. Diese Gaskraftmaschine 13 ist gemäß üblicher Praxis eine thermodynamische Rotationsmaschine 13, insbesondere eine Rollkolben-Maschine 13, und weist ihrerseits eine zugehörige Rotationsachse auf, die mit der Systemachse 9 identisch ist. Die Gaskraftmaschine 13 gehört dabei zu einer Wärmepumpe 13, 14, 15, 16, 17, mittels welcher die zum Trocknen der Wäschestücke 2 zirkulierende Prozessluft abwechseln erwärmt und gekühlt werden kann. Dazu umfasst die Wärmepumpe 13, 14, 15, 16, 17 zusätzlich ein weich an die Gaskraftmaschine 13 angeschlossenes Leitungssystem 14, welches gegen seien Umgebung geschlossen ist und in dem das Kältemittel zirkuliert, sowie einen Verflüssiger 15, in welchem das durch den Kompressor 13 in gasförmigem Zustand komprimierte Kältemittel unter Abgabe von Wärme an die Prozessluft verflüssigt wird, ein Entspannungsorgan 16, insbesondere eine Blende, ein Ventil oder eine Kapillare, in welchem der Binnendruck des flüssigen Kältemittels isenthalp reduziert wird, wobei es teilweise wieder verdampft, und ein Verdampfer 17, in dem das Kältemittel unter Aufnahme von Wärme aus der Prozessluft vollständig verdampft wird. Weitere Komponenten des Leitungssystems 14 mögen vorhanden sein, insbesondere ein Speicher oder ein Reiniger, sind aber der Übersicht halber nicht dargestellt. Der Verflüssiger dient dazu, die zirkulierende Prozessluft aufzuheizen, bevor sie in die Trommel 3 mit den zu trocknenden Wäschestücken eintritt und aus diesen Feuchtigkeit aufnimmt. Im Verdampfer 17 wird die aus der Trommel 3 ausgetretene, nun mit Feuchtigkeit beladene Prozessluft abgekühlt, so dass enthaltene Feuchtigkeit auskondensiert und im Kondensatsammler 18 gesammelt werden kann. Nachdem die Prozessluft den Verdampfer 17 durchströmt hat und von dem angefallenen Kondensat befreit ist, gelangt sie wiederum zum Verflüssiger, um erneut aufgeheizt und den zu trocknenden Wäschestücken 2 zugeführt zu werden.

Bei seinem Betrieb geht aufgrund interner Unwuchten von dem Funktionsteil 8 eine Schwingungsbelastung aus, die einer um die Systemachse 9 rotierenden Unwucht entspricht und dementsprechend bezüglich der Systemachse 9 isotrop ist. Diese Schwingungsbelastung muss von einer geeigneten Anbindung des Funktionsteils 8 an die Basis 7 aufgefangen bzw. in die Basis 7 eingeleitet werden. Dabei ist insbesondere auf das Vorsehen einer geeigneten, also effektiv isotropen, Dämpfung zu achten. Gemäß üblicher Praxis hat das Funktionsteil 8 dabei eine Masse zwischen 3 kg und 8 kg.

Eine Steuereinrichtung 19 dient der Steuerung des Wäschetrockners 1 und seine Komponenten, insbesondere einem (nicht dargestellten) Antrieb für die Trommel 3, Dem Gebläse 5 zum Fördern der zirkulierenden Prozessluft sowie dem Antrieb 12 des Kompressors 13. Weitere Komponenten mögen mit der Steuereinrichtung 19 verbunden sein, so zum Beispiel verschiedene Sensoren und ein Programmspeicher, in welchem verschiedene Programme zum Trocknen vom Wäschestücken 2 nach Art der Textilien, aus denen sie bestehen etc., oder eine Kommunikationseinrichtung, über die der Wäschetrockner 1 an ein Kommunikationsnetz angeschlossen wäre.

Die Figuren 2 bis 6 zeigen insbesondere Details der Stützkörper 10 ihrer speziellen geometrischen Auslegung. Vorliegend geht es vor allem darum, dass jeder Stützkörper 10 in sich anisotrop ist, indem er auf Schwingungsbelastungen in unterschiedlichen Richtungen senkrecht zu seiner Körperachse verschieden reagiert. Auf diese Weise können die Stützkörper dazu dienen, die von dem Funktionsteil 8 ausgehende, zunächst senkrecht zur Systemachse 9 isotrope Schwingungsbelastung derart in die an sich anisotrope Basis 7 einzuleiten, dass eine gleichmäßige, insbesondere isotrope, Verteilung der Schwingungsbelastungen in die Basis 7 erreicht wird.

Insbesondere zeigen die Figuren 2, 3, 5 und 6, dass jeder Stützkörper 10 senkrecht zu seiner Körperachse 11 einen rechteckigen Querschnitt hat. Außerdem weist jeder Stützkörper 10 einen senkrecht zu seiner Körperachse 11 orientierten Kreisringzylinder 20 auf. Ein solcher Kreisringzylinder 20 weist, siehe dazu besonders Figuren 5 und 6, einen Außendurchmesser 21, einen Innendurchmesser 22 und eine Länge 23 auf, wobei der Außendurchmesser 21 etwa gleich der Länge 23 und der Innendurchmesser 22 etwa gleich dem halben Außendurchmesser 21 ist. Zudem besteht jeder Stützkörper 10 aus einem entropieelastischen Material, insbesondere vulkanisierten Kautschuk mit einer Härte zwischen 40 Shore-A und 60 Shore-A, und weist Kontaktplatten 24 aus Metall auf, deren jede ihrerseits ein Befestigungsteil 25 aufweist, und zwar ein Schraubgewindestück 25.

Wie insbesondere aus Fig. 2 hervorgeht, können die Stützkörper 10 an ihren Schraubgewindestücken 25 mittels Muttern 26 und Unterlegscheiben 27 an der Basis 7 bzw. an Befestigungslaschen 28 des Funktionsteils 8 befestigt werden. Auf diese Weise werden Schwingungsbelastungen des Funktionsteils 8 insbesondere über die Kreisringzylinder 20 der Stützkörper 20 an die Basis 7 übertragen.

Wie dargestellt in den Figuren 3 und 4 sind die Stützkörper 10 Auf dem Halteblech 8 bezüglich der Basis 7 und der Systemachse 9 untereinander gleich ausgerichtet. Sie stellen damit eine bezüglich der Systemachse 9 anisotrope Anordnung dar, die eine anisotrope Ankopplung des Funktionsteils 8 an die ihrerseits anisotrope Basis bewirkt. Auf diese Weise kann ein Ausgleich der Anisotropien erreicht und eine optimal schwingungsdämpfende Anbindung des Funktionsteils 8 an die Basis 7 erreicht werden.

### Bezugszeichenliste

- 1: Haushaltsgerät, Wäschetrockner
- 2: Wäschestück
- 3: Trommel
- 4: Prozessluftkreislauf
- 5: Prozessluftgebläse
- 6: Flusenfilter
- 7: Basis, Bodengruppe, Halteblech
- 8: Funktionsteil
- 9: Systemachse
- 10: Stützkörper
- 11: Körperachse
- 12: Elektrische Rotationsmaschine
- 13: Gaskraftmaschine, Kompressor
- 14: Leitungssystem
- 15: Wärmequelle, Verflüssiger
- 16: Entspannungsorgan
- 17: Wärmesenke, Verdampfer
- 18: Kondensatsammler
- 19: Steuereinrichtung
- 20: Kreisringzylinder
- 21: Außendurchmesser
- 22: Innendurchmesser
- 23: Länge
- 24: Kontaktplatte
- 25: Befestigungsteil, Schraubgewindestück
- 26: Mutter
- 27: Unterlegscheibe
- 28: Befestigungslasche
- 29: Zwischenstück

## Patentansprüche

1. Haushaltsgerät (1) umfassend ein über mehrere jeweils elastische Stützkörper (10) auf einer ebenen Basis (7) angebrachtes Funktionsteil (8), durch welches eine bezüglich einer vertikal zur Basis (7) ausgerichteten Systemachse (9) isotrope Schwingung erzeugbar ist, wobei die Basis (7) bezüglich der Systemachse (9) und senkrecht zu dieser anisotrop ist, **dadurch gekennzeichnet, dass** jeder Stützkörper (10) bezüglich einer jeweils zugehörigen und parallel zur Systemachse (9) ausgerichteten Körperachse (11) und senkrecht zu dieser anisotrop elastisch ist, und dass die Anordnung der Stützkörper (10) bezüglich der Systemachse (9) und senkrecht zu dieser anisotrop ist.

2. Haushaltsgerät (1) nach Anspruch 1, bei dem das Funktionsteil (8) eine elektrische Rotationsmaschine (12) mit einer zugehörigen Rotationsachse, welche mit der Systemachse (9) identisch ist, und eine von der elektrischen Rotationsmaschine (12) antreibbare Gaskraftmaschine (13) aufweist.

3. Haushaltsgerät (1) nach Anspruch 2, bei dem die Gaskraftmaschine (13) eine thermodynamische Rotationsmaschine (13) ist und eine zugehörige Rotationsachse aufweist, die mit der Systemachse (9) identisch ist.

4. Haushaltsgerät nach einem der Ansprüche 2 und 3, bei dem die Gaskraftmaschine (13) ein Kompressor (13) ist.

5. Haushaltsgerät (1) nach einem der Ansprüche 2 bis 4, bei dem die Gaskraftmaschine (13) zu einer Wärmepumpe (13, 14, 15, 16, 17) gehört.

6. Haushaltsgerät (1) nach Anspruch 5, bei dem die Wärmepumpe (13, 14, 15, 16, 17) ein weich an die Gaskraftmaschine (13) angeschlossenes Leitungssystem (14) umfasst.

7. Haushaltsgerät (1) nach einem der vorigen Ansprüche, welches ein Gerät (1) zur Pflege von Wäschestücken (2) ist.

8. Haushaltsgerät (1) nach einem der vorigen Ansprüche, bei dem jeder Stützkörper (10) senkrecht zu seiner Körperachse (11) einen rechteckigen Querschnitt hat.

9. Haushaltsgerät (1) nach Anspruch 7, bei dem jeder Stützkörper (10) einen senkrecht zu seiner Körperachse (11) orientierten Kreisringzylinder (20) aufweist.

10. Haushaltsgerät (1) nach Anspruch 9, bei dem der Kreisringzylinder (20) einen Außendurchmesser (21), einen Innendurchmesser (22) und eine Länge (23) aufweist, wobei der Außendurchmesser (21) etwa gleich der Länge (23) und der Innendurchmesser (22) etwa gleich dem halben Außeridurchmesser (21) ist.

11. Haushaltsgerät (1) nach einem der vorigen Ansprüche, bei dem jeder Stützkörper (10) aus einem entropieelastischen Material besteht und Kontaktplatten (24) aus Metall aufweist, deren jede ein Befestigungsteil (25) aufweist.

12. Haushaltsgerät (1) nach Anspruch 11, bei dem jedes Befestigungsteil (25) ein Schraubgewindestück (25) ist.

13. Haushaltsgerät (1) nach einem der Ansprüche 10 und 11, bei dem das Material jedes Stützkörpers (10) ein vulkanisierter Kautschuk ist.

14. Haushaltsgerät (1) nach Anspruch 13, bei dem der Kautschuk eine Härte zwischen 40 Shore-A und 60 Shore-A aufweist.

15. Haushaltsgerät (1) nach einem der vorigen Ansprüche, bei der die Stützkörper (10) bezüglich der Basis (7) und der Systemachse (9) untereinander gleich ausgerichtet sind.

16. Haushaltsgerät (1) nach einem der vorigen Ansprüche, bei dem das Funktionsteil (8) eine Masse zwischen 3 kg und 8 kg aufweist.

## Claims

1. A household appliance (1) comprising a functional part (8) attached to a flat base (7) by way of a number of elastic support structures (10) in each case, by means of which an isotropic vibration can be generated with respect to a system axis (9) aligned vertically in relation to the base (7), wherein the base (7) is anisotropic with respect to the system axis (9) and at right angles hereto, **characterized in that** each support structure (10) is anisotropically elastic with respect to a body axis (11) associated in each case and aligned parallel to the system axis (9) and at right angles hereto, and that the arrangement of the support structures (10) is anistropic with respect to the system axis (9) and at right angles hereto.

2. The household appliance (1) as claimed in claim 1, in which the functional part (8) has an electric rotary machine (12) with an associated axis of rotation, which is identical to the system axis (9), and a gas force machine (13) which can be driven by the electrical rotary machine (12).

3. The household appliance (1) as claimed in claim 2, in which the gas force machine (13) is a thermodynamic rotary machine (13) and has an associated axis of rotation which is identical to the system axis (9).

4. The household appliance as claimed in one of claims 2 and 3, in which the gas force machine (13) is a compressor (13).

5. The household appliance (1) as claimed in one of claims 2 to 4, with which the gas force machine (13) forms part of a heat pump (13, 14, 15, 16, 17).

6. The household appliance (1) as claimed in claim 5, in which the heat pump (13, 14, 15, 16, 17) comprises a pipe system (14) connected softly to the gas force machine (13).

7. The household appliance (1) as claimed in one of the preceding claims, which is an appliance (1) for caring for items of laundry (2).

8. The household appliance (1) as claimed in one of the preceding claims, in which each support structure (10) has a rectangular cross-section at right angles to its body axis (11).

9. The household appliance (1) as claimed in claim 7, in which each support structure (10) has a circular ring cylinder (20) oriented at right angles to its body axis (11).

10. The household appliance (1) as claimed in claim 9,
in which the circular ring cylinder (20) has an external diameter (21), an internal diameter (22) and a length (23), wherein the external diameter (21) is approximately equal to the length (23) and the internal diameter (22) is approximately equal to half the external diameter (21).

11. The household appliance (1) as claimed in one of the preceding claims, in which each support structure (10) consists of an entropy-elastic material and has contact plates (24) made from metal, each of which has a fastening part (25).

12. The household appliance (1) as claimed in claim 11, in which each fastening part (25) is a screw thread piece (25).

13. The household appliance (1) as claimed in one of claims 10 and 11, in which the material of each support structure (10) is a vulcanized rubber.

14. The household appliance (1) as claimed in claim 13, in which the rubber has a hardness between 40 Shore A and 60 Shore A.

15. The household appliance (1) as claimed in one of the preceding claims, in which the support structures (10) are aligned identically with one another with respect to the base (7) and the system axis (9).

16. The household appliance (1) as claimed in one of the preceding claims, in which the functional part (8) has a mass between 3 kg and 8 kg.

## Revendications

1. Appareil ménager (1) comprenant une partie fonctionnelle (8) installée sur une base plane (7) via plusieurs corps d'appui (10) respectivement élastiques, à travers laquelle partie fonctionnelle une oscillation isotrope peut être générée par rapport à un axe de système (9) orienté verticalement à la base (7), dans lequel la base (7) est anisotrope par rapport à l'axe de système (9) et perpendiculaire à celui-ci, **caractérisé en ce que** chaque corps d'appui (10) est élastiquement anisotrope par rapport à un axe de corps (11) respectivement correspondant et orienté parallèlement à l'axe de système (9) et perpendiculairement à celui-ci et **en ce que** la disposition des corps d'appui (10) par rapport à l'axe de système (9) et perpendiculairement à celui-ci est anisotrope.

2. Appareil ménager (1) selon la revendication 1, dans lequel la partie fonctionnelle (8) est une machine rotative électrique (12) avec un axe de rotation correspondant, identique à l'axe de système (9), et présente une machine à gaz (13) actionnable par la machine rotative électrique (12).

3. Appareil ménager (1) selon la revendication 2, dans lequel la machine à gaz (13) est une machine rotative thermodynamique (13) et présente un axe de rotation correspondant, identique à l'axe de système (9).

4. Appareil ménager selon l'une des revendications 2 et 3, dans lequel la machine à gaz (13) est un compresseur (13).

5. Appareil ménager (1) selon l'une des revendications 2 à 4, dans lequel la machine à gaz (13) fait partie d'une pompe à chaleur (13, 14, 15, 16, 17).

6. Appareil ménager (1) selon la revendication 5, dans lequel la pompe à chaleur (13, 14, 15, 16, 17) comprend un système de conduites (14) raccordé de façon souple à la machine à gaz (13).

7. Appareil ménager (1) selon l'une des revendications précédentes, qui est un appareil (1) pour l'entretien du linge (2).

8. Appareil ménager (1) selon l'une des revendications précédentes, dans lequel chaque corps d'appui (10) possède une section rectangulaire perpendiculairement à son axe de corps (11).

9. Appareil ménager (1) selon la revendication 7, dans lequel chaque corps d'appui (10) présente un cylindre en anneau de cercle (20) orienté perpendiculairement à son axe de corps (11).

10. Appareil ménager (1) selon la revendication 9, dans lequel le cylindre en anneau de cercle (20) présente un diamètre extérieur (21), un diamètre intérieur (22) et une longueur (23), dans lequel le diamètre extérieur (21) équivaut approximativement à la longueur (23) et le diamètre intérieur (22) équivaut approximativement à la moitié du diamètre extérieur (21).

11. Appareil ménager (1) selon l'une des revendications précédentes, dans lequel chaque corps d'appui (10) se compose d'un matériau à élasticité entropique et des plaques de contact (24) en métal, dont chacune présente une pièce de fixation (25).

12. Appareil ménager (1) selon la revendication 11, dans lequel chaque pièce de fixation (25) est une pièce à pas de vis (25).

13. Appareil ménager (1) selon l'une des revendications 10 et 11, dans lequel le matériau de chaque corps d'appui (10) est un caoutchouc vulcanisé.

14. Appareil ménager (1) selon la revendication 13, dans lequel le caoutchouc présente une dureté entre 40 Shore-A et 60 Shore-A.

15. Appareil ménager (1) selon l'une des revendications précédentes, dans lequel les corps d'appui (10) sont orientés indifféremment entre eux par rapport à la base (7) et à l'axe de système (9).

16. Appareil ménager (1) selon l'une des revendications précédentes, dans lequel la partie fonctionnelle (8) présente une masse entre 3 kg et 8 kg.
